# EUROPÄISCHE PATENTSCHRIFT

(11) **EP 3 598 398 B1**
(45) Veröffentlichungstag und Bekanntmachung des Hinweises auf die Patenterteilung: **15.04.2026**
(21) Anmeldenummer: 18186555.1
(22) Anmeldetag: 31.07.2018
(51) Int. Cl.: G07C 9/32

(54) **ZUGANGSSYSTEM**
ACCESS SYSTEM
SYSTÈME D'ACCÈS

(30) Priorität: 18.07.2018 EP 18184199
(43) Veröffentlichungstag der Anmeldung: 22.01.2020
(73) Patentinhaber: EUCHNER GmbH + Co. KG, 70771 Leinfelden-Echterdingen (DE)
(72) Erfinder: Rothenburg, Jens, 72622 Nürtingen (DE)
(74) Vertreter: Ruckh, Rainer Gerhard

(56) Entgegenhaltungen:
- EP-A1- 0 699 617
- EP-A1- 2 595 341
- WO-A1-2012/016847
- DE-A1- 10 152 349
- GB-A- 2 352 057
- US-A1- 2007 252 675

## Beschreibung

Die Erfindung betrifft ein Zugangssystem und ein Verfahren zur Kontrolle eines Zugriffs auf eine von einer Steuerung gesteuerten Anlage.

Derartige Zugangssysteme dienen insbesondere zur Zugangskontrolle zu Anlagen, wobei Anlagen im Sinne der vorliegenden Erfindung auch Maschinen, Arbeitsgeräte und dergleichen umfassen. Generell können bei derartigen Zugangssystemen definiert Berechtigungen derart vorgegeben werden, dass nur bestimmte Personen Zugriff auf die Anlage haben können, wobei weiter individuell der Zugriff auf bestimmte Bereiche oder Funktionen der Anlage begrenzt sein kann.

Bekannte Zugangssysteme arbeiten beispielsweise mit mechanischen Schlüsselschaltern. Bei diesem Zugangssystem kann ein Schlüsselschalter in unterschiedlichen Dreh- und Rastpositionen in eine Schlüsselaufnahme einer Zugangskontrolleinheit eingeführt werden. Abhängig von der jeweiligen Dreh- und Rastposition können unterschiedliche Zugriffsberechtigungen für einen Zugriff auf die Anlage vorgegeben werden. Nachteilig hierbei ist, dass die Anzahl der Dreh- und Rastpositionen sehr begrenzt ist, so dass nur wenig unterschiedliche Zugriffsberechtigungen vergeben werden können.

Weiter bekannte Zugangssysteme arbeiten mit elektronischen Schlüsseln, die beispielsweise in Form von Transpondern, USB-Speichern oder Magnetstreifen ausgebildet sind. In den elektronischen Schlüsseln ist jeweils eine Kennung gespeichert, die von einer Zugangskontrolleinheit gelesen werden kann. Wird eine Kennung in der Zugangskontrolleinheit als gültig erkannt, wird über diese ein Zugriff auf die Anlage ermöglicht. In den elektronischen Schlüsseln können auch weitere Informationen abgespeichert sein. In diesem Fall können diese Informationen untereinander oder mit der Kennung verknüpft sein, wodurch unterschiedliche Zugangscodes für den Zugriff auf die Anlage gebildet werden können.

Weiterhin bekannt sind Zugangssysteme in Form von Passwortsystemen. Vorteilhaft hierbei ist, dass nahezu beliebig viele Passwörter zur Verfügung stehen, so dass entsprechend viele Zugänge zur Anlage zur Verfügung stehen. Nachteilig bei derartigen Zugangssystemen ist, dass sich die Benutzer nicht beliebig viele Passwörter merken können, was benutzerunfreundlich ist. Auch werden Passwörter von den Benutzern typischerweise nicht verändert und oft anderen Personen zugänglich gemacht, so dass die Passwörter letztendlich keinen sicheren Zugangsschutz bilden.

Schließlich ist es bekannt, durch eine Programmierung der Steuerung der Anlage eine Zugangskontrolle zu realisieren. Nachteilig hierfür ist, dass die Steuerung der Anlage nicht für eine solche Zugangskontrolle ausgelegt ist. Für eine entsprechende Programmierung ist daher ein hoher Aufwand erforderlich.

Die EP 0 699 617 A1 betrifft eine Aufzugsanlage mit einer Erkennungsvorrichtung. Ein Informationsgeber sendet nach einer entsprechenden Anfrage einer Erkennungsvorrichtung Daten. Diese Daten können direkt Informationen über das gewünschte Zielstockwerk enthalten oder dienen zur Identifikation des Aufzugsbenutzers und ermöglichen so einen Zugriff auf die in einem Speicher abgelegten Informationen über das Zielstockwerk. Der Speicher ist in einer Verarbeitungseinheit einer Aufzugssteuerung untergebracht. Die Kommunikation zwischen der Erkennungsvorrichtung und dem Informationsgeber erfolgt mittels Funkfrequenzen. Anhand der erhaltenen Daten wird in der Verarbeitungseinheit das Zielstockwerk evaluiert und der Aufzugssteuerung zugeführt. Die Zuteilung wird dem Fahrgast auf einer Anzeige bekanntgegeben. Der Vorgang der Rufeingabe erfolgt selbsttätig, berührungslos und unabhängig von der Ausrichtung des Informationsgebers, d. h. er muss für die Erkennungsvorrichtung nicht sichtbar sein. Zur Änderung des von der Verarbeitungseinheit vorgeschlagenen Stockwerks wird eine Eingabeeinrichtung angebracht.

Die GB 2 352 057 A betrifft eine Zugangsplattform, mit der Funktionen einer Maschine kontrolliert werden. Als Zugangsmittel ist eine Smart Card vorgesehen, die einprogrammierte Informationen betreffend vorbestimmte Kriterien, die auf Funktionen der Maschine bezogen sind, enthalten. Die in der Smart Card gespeicherten Informationen werden in einen Prozessor eingelesen. Der Prozessor gibt dann nur die auf der Smart Card gespeicherten Funktionen für den Betrieb der Maschine frei.

Die US 2007/0252675 A1 betrifft ein Zugangssystem mit einem elektrischen Schlüssel, mit dem eine Einheit, wie z. B. eine Maschine und dergleichen, gesteuert wird. Der im Schlüssel enthaltene Code kann von einer Kontrolleinheit gelesen werden, der einer Zugangskontrolleinheit entspricht.

Die DE 101 52 349 A1 betrifft eine Sicherheitseinrichtung, die den kontrollierten Zugang oder Zugriff zu gefährdeten Sicherheitsbereichen von berechtigten Personen in einfacher Weise ermöglicht. Hierzu ist die Sicherheitseinrichtung mit einem Bussystem ausgestattet, das eine zentrale Steuereinrichtung mit mehreren Aktoren verbindet, die jeweils mindestens einem der Sicherheitsbereiche zugeordnet sind. Mit Hilfe einer Personenidentifikationseinrichtung wird die Zugangsberechtigung überprüft und gesteuert.

Der Erfindung liegt die Aufgabe zugrunde ein Zugangssystem bereitzustellen, welches eine hohe Funktionalität aufweist.

Zur Lösung dieser Aufgabe sind die Merkmale der unabhängigen Ansprüche vorgesehen. Vorteilhafte Ausführungsformen und zweckmäßige Weiterbildungen der Erfindung sind in den abhängigen Ansprüchen beschrieben.

Die Erfindung betrifft ein Zugangssystem zur Kontrolle eines Zugriffs auf eine von einer Steuerung gesteuerten Anlage, mit einer Zugangskontrolleinheit und wenigstens einem elektronischen Schlüssel, wobei die Zugangskontrolleinheit zum Lesen von in einem elektronischen Schlüssel gespeicherten Schlüsseldaten ausgebildet ist. Durch die Eingabe von Eingabebefehlen sind in der Zugangskontrolleinheit unterschiedliche Kriterien vorgebbar, anhand derer die Gültigkeit eines elektronischen Schlüssels anhand der von diesem gelesenen Schlüsseldaten festgestellt wird, wobei eines der vorgebbaren Gültigkeitskriterien ein Prüfsummenkontrolle ist. Bei Erkennung eines gültigen elektronischen Schlüssels sendet die Zugangskontrolleinheit wenigstens ein Signal an die Steuerung. Der elektronische Schlüssel umfasst einen Speicher für die Schlüsseldaten, der in unterschiedliche Bereiche unterteilt ist, wobei ein Bereich einen nicht beschreibbaren Speicher bildet, in welchem eine Kennung des elektronischen Schlüssels hinterlegt ist. Die anderen Bereiche sind beschreibbare Speicher, in welchen jeweils Anwender-Schlüsseldaten hinterlegt sind, wobei einer der anderen Bereiche für die Speicherung einer einstellbaren Prüfsumme vorgesehen ist. Die Prüfsumme umfasst die Kennung und einige oder alle der weiteren Schlüsseldaten. Der Umfang der Prüfsumme ist einstellbar. Bei Erkennung einer gültigen Prüfsumme wird der elektronische Schlüssel als gültig erkannt und die Zugangskontrolleinheit generiert ein Signal für die Steuerung. Die Prüfsummenkontrolle erfolgt derart, dass anhand der im elektronischen Schlüssel gespeicherten Schlüsseldaten die Prüfsumme in der Zugangskontrolleinheit berechnet und mit einer im elektronischen Schlüssel gespeicherten Prüfsumme verglichen wird.

Die Erfindung betrifft weiterhin ein entsprechendes Verfahren.

Mit dem erfindungsgemäßen Zugangssystem können flexibel und angepasst an applikationsspezifische Randbedingungen unterschiedliche Zugriffe auf die Anlage vorgegeben werden. Dabei bildet das Zugangssystem mit der Zugangskontrolleinheit und dieser zugeordneten elektronischen Schlüsseln ein sicheres, insbesondere manipulationssicheres System, mit dem ein Zugriff auf die Anlage kontrolliert werden kann.

Der Grundgedanke der Erfindung besteht dabei darin, dass in der Zugangskontrolleinheit durch einen Anwender unterschiedliche Kriterien vorgegeben werden können, anhand derer die Gültigkeit eines elektronischen Schlüssels festgestellt werden kann. Der Anwender kann dabei alle oder nur einen Teil der im elektronischen Schlüssel gespeicherten Schlüsseldaten für eine Gültigkeitsprüfung nutzen. Weiterhin ist anhand von Schlüsseldaten auch eine Betriebsartenwahl der Anlage möglich. Eine Betriebsartenwahl kann, wie beispielsweise in DE 10 2015 114 717 A1 beschrieben, einen Automatikbetrieb einer Anlage und/oder einen Betrieb der Anlage mit oder ohne Sicherheitsüberwachung umfassen.

Die Zugangskontrolleinheit bildet dabei eine programmierbare Einheit mit einem Prozessor oder dergleichen. Durch ein geeignetes Konfigurationssystem mit Eingabemöglichkeit kann ein Anwender einfach und schnell Kriterien für eine Gültigkeit eines elektronischen Schlüssels definieren. Durch die Definition unterschiedlicher Kriterien kann der Anwender auch unterschiedliche Zugriffsberechtigungen derart definieren, dass mit einem elektronischen Schlüssel, dessen Schlüsseldaten von der Zugangskontrolleinheit gelesen und als gültig klassifiziert werden, nur bestimmte Bereiche oder bestimmte Funktionen der Anlage freigegeben werden.

Vorteilhaft hierbei ist insbesondere, dass sämtliche auf einem elektronischen Schlüssel gespeicherte Schlüsseldaten einzeln oder in Kombination zur Definition von Gültigkeitskriterien herangezogen werden können. Dies ermöglicht eine entsprechende Vielfalt von unterschiedlichen Zugriffsberechtigungen für die Anlage.

Ein wesentlicher Aspekt der Erfindung besteht darin, dass die Kriterien für eine Gültigkeit eines elektronischen Schlüssels allein in der Zugangskontrolleinheit festgelegt werden, wobei ein Anwender hierzu geeignete Eingabebefehle in die Zugangskontrolleinheit eingibt. Dies hat den Vorteil, dass in der Steuerung keinerlei Einheiten, insbesondere keine zu programmierenden Module für eine Zugangskontrolle zur Anlage vorgesehen werden müssen. Vielmehr werden in der Zugangskontrolleinheit Signale an die Steuerung gesendet, die von dieser unmittelbar als Steuerbefehle eingesetzt werden können.

Mit der Zugangskontrolleinheit kann eine generelle Erkennung der Gültigkeit eines elektronischen Schlüssels durchgeführt werden, insbesondere derart, dass die Gültigkeit eines elektronischen Schlüssels anhand einer in einem nicht beschreibbaren Speicher des elektronischen Schlüssels gespeicherten Kennung festgestellt wird. Bekannter Weise weist der elektronische Schlüssel einen Speicher mit einem vom Anwender beschreibbaren und einem nicht beschreibbaren Teil auf.

Die so im elektronischen Schlüssel gespeicherte Kennung bildet somit einen unveränderlichen, individuellen Code, der zur Identifikation des elektronischen Schlüssels herangezogen werden kann.

Weiterhin kann eine Gültigkeit eines elektronischen Schüssels auch anhand eines in diesem gespeicherten Ablaufdatums geprüft werden.

Erfindungsgemäß wird die Gültigkeit eines elektronischen Schlüssels anhand einer Prüfsumme für im elektronischen Schlüssel gespeicherte Schlüsseldaten festgestellt.

Dabei ist der Umfang der Prüfsumme einstellbar.

Vorteilhaft schließt die Prüfsumme die im elektronischen Schlüssel gespeicherte Kennung im nicht beschreibbaren Teil des Speichers mit ein.

Die Prüfsummenkontrolle erfolgt dabei derart, dass anhand der im elektronischen Schlüssel gespeicherten Schlüsseldaten die Prüfsumme in der Zugangskontrolleinheit berechnet und mit einem im elektronischen Schlüssel gespeicherten Wert verglichen wird.

Mit der Prüfsummenkontrolle wird ein Schutz gegen ein Kopieren des elektronischen Schlüssels ermöglicht, da bei einem Kopieren des Schlüssels die Kennung nicht mitkopiert wird, sondern nur in einem beschreibbaren Speicher gespeicherte weitere Schlüsseldaten. Da das Kopieren auf einen elektronischen Schlüssel mit einer anderen Kennung erfolgt, stimmt nach dem Kopieren die Prüfsumme für diesen neuen elektronischen Schlüssel nicht mehr, wodurch der unerlaubte Kopiervorgang erkannt wird.

Neben der generellen Erkennung der Gültigkeit eines elektronischen Schlüssels ist erfindungsgemäß auch eine spezielle Erkennung der Gültigkeit eines elektronischen Schlüssels möglich. Hierzu sind als Kriterium für die Gültigkeit eines elektronischen Schlüssels verschiedenartige Schlüsseldaten, die auf diesem elektronischen Schlüssel gespeichert sind, mit einer einstellbaren Logikfunktion verknüpft.

Dabei wird ausgenutzt, dass verschiedenartige Schlüsseldaten auf unterschiedlichen Bereichen eines beschreibbaren Speichers eines elektronischen Schlüssels gespeichert sind.

Die Zugangskontrolleinheit kann somit von dem elektronischen Schlüssel die verschiedenartigen Schlüsseldaten in den unterschiedlichen Bereichen des beschreibbaren Speichers auslesen und mit Logikfunktionen zur Definition von Gültigkeitskriterien verknüpfen.

Als verschiedenartige Daten können Anwender des elektronischen Schlüssels, Angaben über die Anlage, wie das Werk, wo diese installiert ist, ggf. weiter ergänzt durch Bereich oder Abteilung, oder auch spezifische Teile der Anlage im elektronischen Schlüssel gespeichert sein.

Da insbesondere auch anwenderspezifische Daten des elektronischen Schlüssels gespeichert werden, können auch für elektronische Schlüssel unterschiedlicher Hersteller Gültigkeitskriterien definiert werden, was bedeutet, dass mit elektronischen Schlüsseln unterschiedlicher Hersteller ein Zugriff auf die Anlage möglich ist, wobei durch eine anwenderspezifische Programmierung der Zugangskontrolleinheit, insbesondere eine Vorgabe von Logikfunktion, Art und Umfang des Zugriffs, flexibel vorgegeben werden können.

Die Zugangskontrolleinheit bietet dabei eine Auswahl unterschiedlicher Logikfunktionen an.

Insbesondere kann eine beliebige Kombination von Logikfunktionen wie einem "UND", einem "ODER", einem "NICHT" oder einem "VERGLEICHEN" vorgesehen sein.

Dabei können in der Zugangskontrolleinheit mehrere Logikfunktionen zu einer Logikbedingung zusammengefasst sein, wobei die Logikbedingung ein Kriterium für die Gültigkeit eines elektronischen Schlüssels ist und/oder zur Vorgabe von Funktionen der Anlage dient.

Insbesondere sind in der Logikbedingung Logikfunktionen mit Klammern gruppiert.

Ein wesentlicher Aspekt der Erfindung besteht darin, dass die anwenderspezifische Vorgabe der Zugangskontrolle für die Anlage allein in der Zugangskontrolleinheit erfolgt und diese an die Steuerung der Anlage direkt Signale, insbesondere Steuerbefehle, weitergibt, die in der Steuerung direkt eingesetzt werden können.

Gemäß einer vorteilhaften Ausführungsform ist das an die Steuerung ausgegebene Signal ein EIN-Signal zur Freigabe des Betriebs der Anlage oder ein AUS-Signal zum Stillsetzen der Anlage.

Alternativ wird mit einem an die Steuerung gesendeten Signal eine Betriebsart der Anlage ausgewählt.

Dadurch wird die Funktionalität der Zugangskontrolleinheit erheblich erweitert. Insbesondere ist vorteilhaft, dass mit der Zugangskontrolleinheit auch eine sichere, d. h. fehlersichere Betriebsartenwahl im Sinne der Maschinensicherheit, nicht der Zugangssicherheit bewerkstelligt werden kann, was für einen Einsatz des Zugangssystems im Bereich der Sicherheitstechnik notwendig ist. Generell weist das erfindungsgemäße Zugangssystem eine fehlersichere Funktionalität im Sinne der Maschinensicherheit auf.

Die Betriebsartenwahl kann durch Lesen eines elektronischen Schlüssels mittels der Zugangskontrolleinheit initiiert werden. Hierzu ist in einem elektronischen Schlüssel als Schlüsseldaten eine Berechtigung für eine Betriebsartenwahl der Anlage gespeichert.

Vorteilhaft ist für eine Betriebsartenwahl die Zugangskontrolleinheit über ein Bussystem oder eine andere geeignete Kommunikationsschnittstelle, wie zum Beispiel USB, mit einem Bediengerät zum Beispiel mit einem Touchbildschirm als Eingabeeinheit verbunden. Die Zugangskontrolleinheit sendet nach Lesen einer Berechtigung für eine Betriebsartenwahl in einem elektronischen Schlüssel eine Anforderung an das Bediengerät, worauf das Bediengerät eine ausgewählte Betriebsart an die Zugangskontrolleinheit sendet, welche als Signal an die Steuerung weitergegeben wird.

Für die Verbindung zwischen Zugangskontrolleinheit und Bediengerät ist ein nicht sicheres Bussystem vorgesehen. Dennoch kann eine sichere Betriebsartenwahl durchgeführt werden, indem mit der Zugangskontrolleinheit und/oder dem Bediengerät ein sicheres Auswahlverfahren wie in der Anmeldung DE 10 2015 114 717 A1 für die Betriebsartenwahl bereitgestellt wird.

Weiter vorteilhaft ist die Betriebsartenwahl konfigurierbar, d. h. der Anwender selbst kann Art und Umfang der Betriebsartenwahl vorgeben.

Die Erfindung wird im Folgenden anhand der Zeichnungen erläutert. Es zeigen:
- Figur 1:: Erstes Ausführungsbeispiel des erfindungsgemäßen Zugangssystems.
- Figur 2:: Schematische Darstellung des Speichers eines elektronischen Schlüssels für das Zugangssystem gemäß Figur 1.
- Figur 3:: Zweites Ausführungsbeispiel des erfindungsgemäßen Zugangssystems.

Figur 1 zeigt ein erstes Ausführungsbeispiel des erfindungsgemäßen Zugangssystems 1 zur Kontrolle eines Zugriffs auf eine von einer Steuerung 2 gesteuerte Anlage 3. Die Anlage 3 kann generell auch eine Maschine, ein Arbeitsgerät oder auch ein fahrbares System sein. Die Steuerung 2 kann von einer SPS-Steuerung oder dergleichen gebildet sein.

Das Zugangssystem 1 weist als wesentliche Komponenten eine Zugangskontrolleinheit 4 und dieser zugeordnete elektronische Schlüssel 5 auf, von welchen in Figur 1 nur einer dargestellt ist. Im vorliegenden Fall bestehen die elektronischen Schlüssel 5 aus einem Transponder. Prinzipiell können die elektronischen Schlüssel 5 auch von Chips, Magnetstreifen und dergleichen gebildet sein.

Die Zugangskontrolleinheit 4 weist einen Prozessor 6, insbesondere einen Mikroprozessor auf, der die Funktionen der Zugangskontrolleinheit 4 steuert. Die Zugangskontrolleinheit 4 weist weiterhin eine Ausgangsstruktur 7 mit einem oder mehreren Ausgängen oder/und einem Kommunikationssystem, zum Beispiel Bus auf, über welche die Zugangskontrolleinheit 4 mit der Steuerung 2 verbunden ist. Weiterhin weist die Zugangskontrolleinheit 4 eine Sensoreinheit 8 auf, mit der in einem elektronischen Schlüssel 5 gespeicherte Schlüsseldaten gelesen werden können. Um Schlüsseldaten aus einem elektronischen Schlüssel 5 auslesen zu können, muss der elektronische Schlüssel 5 so dicht an die Zugangskontrolleinheit 4 herangeführt werden, dass er innerhalb eines Leseabstands zur Leseeinheit angeordnet ist. Hierzu kann prinzipiell der elektronische Schlüssel 5 durch eine nicht dargestellte Aufnahme der Zugangskontrolleinheit 4 eingeführt werden.

Schließlich ist die Zugangskontrolleinheit 4 zum Zwecke der Konfiguration mit einer Ein-/Ausgabeeinheit 9 mit einer geeigneten Bedienoberfläche verbunden, über welche ein Anwender Eingabegrößen in die Zugangskontrolleinheit 4 bzw. deren Prozessor 6 eingeben kann. Prinzipiell könnte die Ein-/Ausgabeeinheit 9 auch in der Zugangskontrolleinheit 4 integriert sein.

Die Funktionsweise des Zugangssystems 1 ist generell derart, dass aus einem elektronischen Schlüssel 5 ausgelesene Schlüsseldaten in der Zugangskontrolleinheit 4 nach dort vorgegebenen Gültigkeitskriterien geprüft werden, ob ein gültiger elektronischer Schlüssel 5 vorliegt. Wird ein elektronischer Schlüssel 5 als gültig erkannt, gewährt die Zugangskontrolleinheit 4 einen kontrollierten Zugriff auf die Anlage 3. Hierzu sendet die Zugangskontrolleinheit 4 über die Ausgangsstruktur 7 entsprechende Signale an die Steuerung 2.

Erfindungsgemäß werden anwenderspezifisch, durch geeignete Eingaben des Anwenders über die Ein-/Ausgabeeinheit 9, Gültigkeitskriterien für die elektronischen Schlüssel 5 vorgegeben. Die Vergabe von Gültigkeitskriterien und die Prüfung der Erfüllung der Gültigkeitskriterien für die einzelnen elektronischen Schlüssel 5 erfolgt somit in der Zugangskontrolleinheit 4 und nicht in der Steuerung 2. Von der Zugangskontrolleinheit 4 werden bei Erkennen eines gültigen elektronischen Schlüssels 5 Signale in Form von Steuerbefehlen an die Steuerung 2 gesandt, die dort ermittelt bzw. für die Steuerung 2 der Anlage 3 vorgesehen werden können.

Insbesondere kann das an die Steuerung 2 ausgegebene Signal auch ein EIN-Signal zur Freigabe des Betriebs der Anlage 3 oder ein AUS-Signal zum Stillsetzen der Anlage 3 sein. Weiterhin können Daten an die Anlage 3 gesendet werden, insbesondere um deren Funktionen vorzugeben.

Figur 2 zeigt schematisch den in unterschiedliche Bereiche a, b1 ... bN unterteilten Speicher eines elektronischen Schlüssels 5. Der Bereich a bildet einen nicht beschreibbaren Speicher, in welchem eine Kennung des elektronischen Schlüssels 5 hinterlegt ist. Die Bereiche b1 ... bN sind beschreibbare Speicher. In allen elektronischen Schlüsseln 5 ist eine entsprechende Unterteilung des Speichers vorgesehen. In den einzelnen Bereichen b1 ... bN sind jeweils Anwender-Schlüsseldaten hinterlegt. Derartige Schlüsseldaten können Daten betreffend die Anlage 3 sein. Weiterhin kann ein Ablaufdatum für einen elektronischen Schlüssel 5 hinterlegt sein. Schließlich ist ein Bereich für die Speicherung einer vorzugsweise einstellbaren Prüfsumme vorgesehen. Die Prüfsumme umfasst die Kennung und vorzugsweise einige oder alle der weiteren Schlüsseldaten.

In der Zugangskontrolleinheit 4 erfolgt eine Gültigkeitsprüfung eines elektronischen Schlüssels 5 anhand der aus diesen ausgelesenen Daten, wobei die Gültigkeitskriterien in der Zugangskontrolleinheit 4 von einem Anwender über die Ein-/Ausgabeeinheit 9 vorgegeben werden können.

Gültigkeitskriterien können zum Beispiel die Erkennung der Kennung, der Prüfsumme und/oder des Ablaufdatums sein.

Bei Erkennung einer gültigen Kennung oder der Prüfsumme bzw. bei noch nicht abgelaufenen Ablaufdaten wird der elektronische Schlüssel 5 als gültig erkannt und die Zugangskontrolleinheit 4 generiert ein Signal für die Steuerung 2, beispielsweise ein EIN Signal zur Freigabe von Funktionen der Anlage 3. Auch kann, je nach Ergebnis der Gültigkeitsprüfung nur ein Teil der Funktionen der Anlage 3 freigegeben werden.

Alternativ oder zusätzlich können für eine Gültigkeitsprüfung Schlüsseldaten aus unterschiedlichen Bereichen b1 ... bN durch anwenderspezifisch vorgebbaren Logikfunktionen verknüpft werden. Dabei ist eine Logikfunktion ein "immer WAHR", ein "UND", ein "ODER", ein "NICHT" oder ein "VERGLEICHEN".

Insbesondere können mehrere Logikfunktionen zu einer Logikbedingung zusammengefasst sein, wobei die Logikbedingung ein Kriterium für die Gültigkeit eines elektronischen Schlüssels 5 ist.

Dabei können in den Logikbedingungen Logikfunktionen mit Klammern gruppiert werden.

Die Gültigkeitskriterien können mit unterschiedlichen Zugriffsberechtigungen verknüpft sein, so dass je nach festgestellter Gültigkeit unterschiedliche Zugriffe auf die Anlage 3 freigegeben werden.

Figur 3 zeigt ein zweites Ausführungsbeispiel des Zugangssystems 1. Dieses Zugangssystem 1 unterscheidet sich von dem Ausführungsbeispiel gemäß Figur 1 nur dadurch, dass die Zugangskontrolleinheit 4 über ein Bussystem 10 oder eine andere Kommunikationsschnittstelle an ein Bediengerät 11 angeschlossen ist. Hierzu weisen die Zugangskontrolleinheit 4 und das Bediengerät 11 einen Busanschluss 12 auf. Das Bussystem 10 ist als nicht sicheres Bussystem 10 ausgebildet. Prinzipiell kann das Bediengerät 11 auch an die Steuerung 2 angeschlossen sein.

Mittels diesem Zugangssystem 1 kann eine Betriebsartenwahl für die Anlage 3 durchgeführt werden. Eine Betriebsartenwahl wird dadurch initiiert, wenn die Zugangskontrolleinheit 4 einen elektronischen Schlüssel 5 liest, in welchem eine Berechtigung für eine Betriebsartenwahl gespeichert ist. Die Zugangskontrolleinheit 4 sendet darauf eine Anforderung an das Bediengerät 11, das darauf eine ausgewählte Betriebsart zum Beispiel wie in Anmeldung DE 10 2015 114 717 A1 beschrieben sendet, und diese von dem Zugangssystem 1 als Signal an die Steuerung 2 weiterleitet, wo die Betriebsart aktiviert wird. Die Betriebsartenwahl kann fehlersicher erfolgen, obwohl das Bussystem 10 nicht sicher ist. Die erforderliche Sicherheit wird durch sichere Auswahlverfahren in der Zugangskontrolleinheit 4 bzw. in dem Bediengerät 11 erzielt. Die Betriebsartenwahl ist konfigurierbar und kann so von einem Anwender vorgegeben werden.

### Bezugszeichenliste

- (1): Zugangssystem
- (2): Steuerung
- (3): Anlage
- (4): Zugangskontrolleinheit
- (5): elektronischer Schlüssel
- (6): Prozessor
- (7): Ausgangsstruktur
- (8): Sensoreinheit
- (9): Ein-/Ausgabeeinheit
- (10): Bussystem
- (11): Bediengerät
- (12): Busanschluss

- a: Bereich
- b1 - bN: Bereiche

## Patentansprüche

1. Zugangssystem (1) zur Kontrolle eines Zugriffs auf eine von einer Steuerung (2) gesteuerten Anlage (3), mit einer Zugangskontrolleinheit (4) und wenigstens einem elektronischen Schlüssel (5), wobei die Zugangskontrolleinheit (4) zum Lesen von in einem elektronischen Schlüssel (5) gespeicherten Schlüsseldaten ausgebildet ist, wobei durch Eingabe von Eingabebefehlen in der Zugangskontrolleinheit (4) unterschiedliche Kriterien vorgebbar sind, anhand derer die Gültigkeit eines elektronischen Schlüssels (5) anhand der von diesem gelesenen Schlüsseldaten festgestellt wird, wobei eines der vorgebbaren Gültigkeitskriterien eine Prüfsummenkontrolle ist, und wobei bei Erkennung eines gültigen elektronischen Schlüssels (5) die Zugangskontrolleinheit (4) wenigstens ein Signal an die Steuerung (2) sendet, **dadurch gekennzeichnet, dass** der elektronische Schlüssel (5) einen Speicher für die Schlüsseldaten, der in unterschiedliche Bereiche (a, b1 ... bN) unterteilt ist, umfasst, wobei ein Bereich (a) einen nicht beschreibbaren Speicher bildet, in welchem eine Kennung des elektronischen Schlüssels (5) hinterlegt ist, wobei die anderen Bereiche (b1 ... bN) beschreibbare Speicher sind, in welchen jeweils Anwender-Schlüsseldaten hinterlegt sind, wobei einer der anderen Bereiche für die Speicherung einer einstellbaren Prüfsumme vorgesehen ist, dass die Prüfsumme die Kennung und einige oder alle der weiteren Schlüsseldaten umfasst und der Umfang der Prüfsumme einstellbar ist, wobei das Zugangssystem (1) derart ausgebildet ist, dass, wenn das vorgegebene Gültigkeitskriterium die Prüfsummenkontrolle ist, bei Erkennung einer gültigen Prüfsumme der elektronische Schlüssel (5) als gültig erkannt wird und die Zugangskontrolleinheit (4) ein Signal für die Steuerung (2) generiert, und dass die Prüfsummenkontrolle derart erfolgt, dass anhand der im elektronischen Schlüssel (5) gespeicherten Schlüsseldaten die Prüfsumme in der Zugangskontrolleinheit berechnet und mit einer im elektronischen Schlüssel (5) gespeicherten Prüfsumme verglichen wird.

2. Zugangssystem (1) nach Anspruch 1, **dadurch gekennzeichnet, dass** die Gültigkeit eines elektronischen Schlüssels (5) anhand einer in einem nicht beschreibbaren Speicher des elektronischen Schlüssels (5) gespeicherten Kennung festgestellt wird.

3. Zugangssystem (1) nach einem der Ansprüche 1 oder 2, **dadurch gekennzeichnet, dass** zur Vorgabe von Funktionen der Anlage und/oder als Kriterium für die Gültigkeit eines elektronischen Schlüssels (5) verschiedenartige Schlüsseldaten, die auf diesem elektronischen Schlüssel (5) gespeichert sind, mit einer oder einer Kombination von einstellbaren Logikfunktionen verknüpft sind, wobei eine Logikfunktion, insbesondere ein "UND", ein "ODER", ein "NICHT" oder ein "VERGLEICHEN" ist.

4. Zugangssystem (1) nach Anspruch 3, **dadurch gekennzeichnet, dass** verschiedenartige Schlüsseldaten auf unterschiedlichen Bereichen eines beschreibbaren Speichers eines elektronischen Schlüssels (5) gespeichert sind.

5. Zugangssystem (1) nach einem der Ansprüche 3 oder 4, **dadurch gekennzeichnet, dass** mehrere Logikfunktionen zu einer Logikbedingung zusammengefasst sind, wobei die Logikbedingung ein Kriterium für die Gültigkeit eines elektronischen Schlüssels (5) ist, und/oder durch die Logikbedingung Funktionen der Anlage vorgegeben sind.

6. Zugangssystem (1) nach Anspruch 5, **dadurch gekennzeichnet, dass** in der Logikbedingung Logikfunktionen mit Klammern gruppiert sind.

7. Zugangssystem (1) nach einem der Ansprüche 1 bis 6, **dadurch gekennzeichnet, dass** das an die Steuerung (2) ausgegebene Signal ein EIN-Signal zur Freigabe von Funktionen der Anlage (3) ist.

8. Zugangssystem (1) nach einem der Ansprüche 1 bis 7, **dadurch gekennzeichnet, dass** mit einem an die Steuerung (2) gesendeten Signal eine Betriebsart der Anlage (3) ausgewählt wird.

9. Zugangssystem (1) nach einem der Ansprüche 1 bis 8, **dadurch gekennzeichnet, dass** dieses eine fehlersichere Funktionalität im Sinne der Maschinensicherheit aufweist.

10. Zugangssystem (1) nach einem der Ansprüche 1 bis 9, **dadurch gekennzeichnet, dass** in einem elektronischen Schlüssel (5) als Schlüsseldaten eine Berechtigung für eine Betriebsartenwahl der Anlage (3) gespeichert ist.

11. Zugangssystem (1) nach Anspruch 10, **dadurch gekennzeichnet, dass** für eine Betriebsartenwahl die Zugangskontrolleinheit (4) über ein Bussystem (10) mit einem Bediengerät (11) verbunden ist, dass die Zugangskontrolleinheit (4) nach Lesen einer Berechtigung für eine Betriebsartenwahl in einem elektronischen Schlüssel (5) eine Anforderung an das Bediengerät (11) sendet, worauf das Bediengerät (11) eine ausgewählte Betriebsart an die Zugangskontrolleinheit (4) sendet, welche als Signal an die Steuerung (2) weitergegeben wird.

12. Zugangssystem (1) nach Anspruch 11, **dadurch gekennzeichnet, dass** die Möglichkeit zur Betriebsartenwahl konfigurierbar ist.

13. Verfahren zur Kontrolle eines Zugriffs auf eine von einer Steuerung (2) gesteuerten Anlage (3) mittels eines Zugangssystems (1) mit einer Zugangskontrolleinheit (4) und wenigstens einem elektronischen Schlüssel (5), wobei die Zugangskontrolleinheit (4) zum Lesen von in einem elektronischen Schlüssel (5) gespeicherten Schlüsseldaten ausgebildet ist, wobei durch Eingabe von Eingabebefehlen in der Zugangskontrolleinheit (4) unterschiedliche Kriterien vorgebbar sind, anhand derer die Gültigkeit eines elektronischen Schlüssels (5) anhand der von diesem gelesenen Schlüsseldaten festgestellt wird, wobei als Gültigkeitskriterium eine Prüfsummenkontrolle vorgegeben wird, und wobei bei Erkennung eines gültigen elektronischen Schlüssels (5) die Zugangskontrolleinheit (4) wenigstens ein Signal an die Steuerung (2) sendet, **dadurch gekennzeichnet, dass** der elektronische Schlüssel (5) einen Speicher für die Schlüsseldaten, der in unterschiedliche Bereiche (a, b1 ... bN) unterteilt ist, umfasst, wobei ein Bereich (a) einen nicht beschreibbaren Speicher bildet, in welchem eine Kennung des elektronischen Schlüssels (5) hinterlegt ist, wobei die anderen Bereiche (b1 ... bN) beschreibbare Speicher sind, in welchen jeweils Anwender-Schlüsseldaten hinterlegt sind, wobei einer der anderen Bereiche für die Speicherung einer einstellbaren Prüfsumme vorgesehen ist, dass die Prüfsumme die Kennung und einige oder alle der weiteren Schlüsseldaten umfasst und der Umfang der Prüfsumme einstellbar ist, dass bei Erkennung einer gültigen Prüfsumme der elektronische Schlüssel (5) als gültig erkannt wird und die Zugangskontrolleinheit (4) ein Signal für die Steuerung (2) generiert, und dass die Prüfsummenkontrolle derart erfolgt, dass anhand der im elektronischen Schlüssel (5) gespeicherten Schlüsseldaten die Prüfsumme in der Zugangskontrolleinheit berechnet und mit einer im elektronischen Schlüssel (5) gespeicherten Prüfsumme verglichen wird.

## Claims

1. Access system (1) for controlling access to a facility (3) controlled by a control unit (2), with an access control unit (4) and at least one electronic key (5), wherein the access control unit (4) is designed to read key data stored in an electronic key (5), wherein by entering input commands in the access control unit (4) different criteria can be specified, on the basis of which the validity of an electronic key (5) is determined on the basis of the key data read from it, wherein one of the specifiable validity criteria is a checksum check,
and wherein, upon recognition of a valid electronic key (5), the access control unit (4) sends at least one signal to the control unit (2), **characterised in that** the electronic key (5) comprises a memory for the key data, which is divided into different areas (a, b1 ... bN), wherein one area (a) forms a non-writable memory in which an identifier of the electronic key (5) is stored, wherein the other areas (b1... bN) are writable memories in which user key data is stored, one of the other areas being provided for storing an adjustable checksum, the checksum comprising the identifier and some or all of the other key data, and the size of the checksum being adjustable, the access system (1) is designed such that, if the specified validity criterion is the checksum check, the electronic key (5) is recognised as valid when a valid checksum is detected and the access control unit (4) generates a signal for the control unit (2), and that the checksum check is performed in such a way that the checksum is calculated in the access control unit on the basis of the key data stored in the electronic key (5) and compared with a checksum stored in the electronic key (5).

2. Access system (1) according to claim 1, **characterised in that** the validity of an electronic key (5) is determined on the basis of an identifier stored in a non-writable memory of the electronic key (5).

3. Access system (1) according to one of claims 1 or 2, **characterised in that**, for the purpose of specifying functions of the system and/or as a criterion for the validity of an electronic key (5), different types of key data stored on this electronic key (5) are linked to one or a combination of adjustable logic functions, whereby a logic function, in particular an "AND", is an "OR", a "NOT" or a "COMPARE".

4. Access system (1) according to claim 3, **characterised in that** different types of key data are stored in different areas of a writable memory of an electronic key (5).

5. Access system (1) according to one of claims 3 or 4, **characterised in that** several logic functions are combined to form a logic condition, wherein the logic condition is a criterion for the validity of an electronic key (5), and/or functions of the system are specified by the logic condition.

6. Access system (1) according to claim 5, **characterised in that** logic functions are grouped with brackets in the logic condition.

7. Access system (1) according to one of claims 1 to 6, **characterised in that** the signal output to the control unit (2) is an ON signal for enabling functions of the system (3).

8. Access system (1) according to one of claims 1 to 7, **characterised in that** a mode of operation of the system (3) is selected by a signal sent to the control unit (2).

9. Access system (1) according to one of claims 1 to 8, **characterised in that** it has a fail-safe functionality in terms of machine safety.

10. Access system (1) according to one of claims 1 to 9, **characterised in that** an authorisation for selecting an operating mode of the system (3) is stored in an electronic key (5) as key data.

11. Access system (1) according to claim 10, **characterised in that**, for an operating mode selection, the access control unit (4) is connected to an operating device (11) via a bus system (10), **in that** the access control unit (4) sends a request to the operating device (11) after reading an authorisation for an operating mode selection in an electronic key (5), whereupon the operating device (11) sends a selected operating mode to the access control unit (4), which is forwarded as a signal to the control unit (2).

12. Access system (1) according to claim 11, **characterised in that** the option for selecting the operating mode is configurable.

13. Method for controlling access to a system (3) controlled by a control unit (2) by means of an access system (1) with an access control unit (4) and at least one electronic key (5), wherein the access control unit (4) is designed to read key data stored in an electronic key (5), wherein different criteria can be specified by entering input commands in the access control unit (4), on the basis of which the validity of an electronic key (5) is determined on the basis of the key data read from it, wherein a checksum check is specified as a validity criterion, and wherein, upon recognition of a valid electronic key (5), the access control unit (4) sends at least one signal to the control unit (2), **characterised in that** the electronic key (5) comprises a memory for the key data, which is divided into different areas (a, b1 ... bN), wherein one area (a) forms a non-writable memory in which an identifier of the electronic key (5) is stored, wherein the other areas (b1 ... bN) are writable memories in which user key data is stored, one of the other areas being provided for storing an adjustable checksum, the checksum comprising the identifier and some or all of the other key data, and the size of the checksum being adjustable, the electronic key (5) is recognised as valid and the access control unit (4) generates a signal for the control unit (2), and that the checksum check is performed in such a way that the checksum is calculated in the access control unit on the basis of the key data stored in the electronic key (5) and compared with a checksum stored in the electronic key (5).

## Revendications

1. Système d'accès (1) pour contrôler l'accès à une installation (3) commandée par une unité de commande (2), avec une unité de contrôle d'accès (4) et au moins une clé électronique (5), dans lequel l'unité de contrôle d'accès (4) est conçue pour lire les données de clé stockées dans une clé électronique (5), dans lequel, en entrant des commandes dans l'unité de contrôle d'accès (4), différents critères peuvent être spécifiés, sur la base desquels la validité d'une clé électronique (5) est déterminée sur la base des données de clé qui y sont lues, dans lequel l'un des critères de validité spécifiables est un contrôle de somme de contrôle,
et dans lequel, lors de la reconnaissance d'une clé électronique valide (5), l'unité de contrôle d'accès (4) envoie au moins un signal à l'unité de commande (2), **caractérisé en ce que** la clé électronique (5) comprend une mémoire pour les données de clé, qui est divisée en différentes zones (a, b1 ... bN), dans laquelle une zone (a) constitue une mémoire non inscriptible dans laquelle est stocké un identifiant de la clé électronique (5), dans laquelle les autres zones (b1... bN) sont des mémoires inscriptibles dans lesquelles sont stockées les données de clé utilisateur, l'une des autres zones étant prévue pour stocker une somme de contrôle réglable, la somme de contrôle comprenant l'identifiant et certaines ou toutes les autres données de clé, et la taille de la somme de contrôle étant réglable, le système d'accès (1) est conçu de telle sorte que, si le critère de validité spécifié est la vérification de la somme de contrôle, la clé électronique (5) est reconnue comme valide lorsqu'une somme de contrôle valide est détectée et l'unité de contrôle d'accès (4) génère un signal pour l'unité de commande (2), et que la vérification de la somme de contrôle est effectuée de telle manière que la somme de contrôle est calculée dans l'unité de contrôle d'accès sur la base des données de clé stockées dans la clé électronique (5) et comparée à une somme de contrôle stockée dans la clé électronique (5).

2. Système d'accès (1) selon la revendication 1, **caractérisé en ce que** la validité d'une clé électronique (5) est déterminée sur la base d'un identifiant stocké dans une mémoire non inscriptible de la clé électronique (5).

3. Système d'accès (1) selon l'une des revendications 1 ou 2, **caractérisé en ce que**, dans le but de spécifier les fonctions du système et/ou comme critère de validité d'une clé électronique d' (5), différents types de données de clé stockées sur cette clé électronique (5) sont liés à une ou plusieurs fonctions logiques réglables, une fonction logique, en particulier un « ET », étant un « OU », un « NON » ou une « COMPARAISON ».

4. Système d'accès (1) selon la revendication 3, **caractérisé en ce que** différents types de données de clé sont stockés dans différentes zones d'une mémoire inscriptible d'une clé électronique (5).

5. Système d'accès (1) selon l'une des revendications 3 ou 4, **caractérisé en ce que** plusieurs fonctions logiques sont combinées pour former une condition logique, la condition logique étant un critère de validité d'une clé électronique (5), et/ou des fonctions du système étant spécifiées par la condition logique.

6. Système d'accès (1) selon la revendication 5, **caractérisé en ce que** les fonctions logiques sont regroupées entre parenthèses dans la condition logique.

7. Système d'accès (1) selon l'une des revendications 1 à 6, **caractérisé en ce que** le signal émis vers l'unité de commande (2) est un signal ON pour activer les fonctions du système (3).

8. Système d'accès (1) selon l'une des revendications 1 à 7, **caractérisé en ce qu'**un mode de fonctionnement du système (3) est sélectionné par un signal envoyé à l'unité de commande (2).

9. Système d'accès (1) selon l'une des revendications 1 à 8, **caractérisé en ce qu'**il présente une fonctionnalité de sécurité intégrée en termes de sécurité des machines.

10. Système d'accès (1) selon l'une des revendications 1 à 9, **caractérisé en ce qu'**une autorisation pour sélectionner un mode de fonctionnement du système (3) est stockée dans une clé électronique (5) sous forme de données clés.

11. Système d'accès (1) selon la revendication 10, **caractérisé en ce que**, pour une sélection de mode de fonctionnement, l'unité de contrôle d'accès (4) est connectée à un dispositif de commande (11) via un système de bus (10), **en ce que** l'unité de contrôle d'accès (4) envoie une requête au dispositif de commande (11) après avoir lu une autorisation pour une sélection de mode de fonctionnement dans une clé électronique (5), après quoi le dispositif de commande (11) envoie un mode de fonctionnement sélectionné à l'unité de contrôle d'accès (4), qui est transmis sous forme de signal à l'unité de commande (2).

12. Système d'accès (1) selon la revendication 11, **caractérisé en ce que** l'option de sélection du mode de fonctionnement est configurable.

13. Procédé de contrôle d'accès à un système (3) commandé par une unité de commande (2) au moyen d'un système d'accès (1) avec une unité de contrôle d'accès (4) et au moins une clé électronique (5), dans lequel l'unité de contrôle d'accès (4) est conçue pour lire des données de clé stockées dans une clé électronique (5), dans lequel différents critères peuvent être spécifiés en entrant des commandes d'entrée dans l'unité de contrôle d'accès (4), sur la base desquels la validité d'une clé électronique (5) est déterminée à partir des données de clé qui y sont lues, dans lequel un contrôle de somme de contrôle est spécifié comme critère de validité, et dans lequel, lors de la reconnaissance d'une clé électronique (5) valide, l'unité de contrôle d'accès (4) envoie au moins un signal à l'unité de commande (2), **caractérisé en ce que** la clé électronique (5) comprend une mémoire pour les données de clé, qui est divisée en différentes zones (a, bl ... bN), dans laquelle une zone (a) forme une mémoire non inscriptible dans laquelle est stocké un identifiant de la clé électronique (5), dans laquelle les autres zones (bl ... bN) sont des mémoires inscriptibles dans lesquelles sont stockées les données de clé utilisateur, l'une des autres zones étant prévue pour stocker une somme de contrôle réglable, la somme de contrôle comprenant l'identifiant et certaines ou toutes les autres données de clé, et la taille de la somme de contrôle étant réglable, la clé électronique (5) est reconnue comme valide et l'unité de contrôle d'accès (4) génère un signal pour l'unité de commande (2), et que la vérification de la somme de contrôle est effectuée de telle manière que la somme de contrôle est calculée dans l'unité de contrôle d'accès sur la base des données de clé stockées dans la clé électronique (5) et comparée à une somme de contrôle stockée dans la clé électronique (5).
